# EUROPÄISCHE PATENTSCHRIFT

(11) **EP 1 251 093 B1**
(45) Veröffentlichungstag und Bekanntmachung des Hinweises auf die Patenterteilung: **11.04.2007**
(21) Anmeldenummer: 02005689.1
(22) Anmeldetag: 13.03.2002
(51) Int. Cl.: B65H 31/32

(54) **Vorrichtung zum Abstapeln von Faltschachtelschläuchen**
Device for delivering piles of folding boxes
Dispositif de sortie de piles des boîtes pliantes

(30) Priorität: 17.04.2001 DE 10118813
(43) Veröffentlichungstag der Anmeldung: 23.10.2002
(73) Patentinhaber: Bahmüller Maschinenbau Präzisionswerkzeuge GmbH, D-73655 Plüderhausen (DE)
(72) Erfinder: Furthmüller, Stefan, 73642 Welzheim-Breitenfürst (DE)
(74) Vertreter: Rüger, Barthelt & Abel Patentanwälte

(56) Entgegenhaltungen:
- EP-A- 0 666 234
- DE-A- 3 043 035
- GB-A- 1 578 459
- US-A- 3 892 168
- US-A- 5 014 974
- US-A- 6 129 503

## Beschreibung

Aus der DE 695 00 305 ist eine Vorrichtung bekannt, um aus einem Strom von ankommenden Faltschachtelschläuchen Kleinstapel zu erzeugen. Die Produkte kommen im festen zeitlichen Raster an. Der Abstand zwischen aufeinanderfolgenden Produkten definiert die maximale Pause innerhalb die Vorrichtung zum Abstapeln auf den nächsten Stapel umschalten muss. Die Vorrichtung muss mit sehr hoher Geschwindigkeit unterbrechungsfrei arbeiten, damit sie in der Lage ist, die Produkte entgegenzunehmen, ohne Rückwirkungen auf die vorausgehende Faltmaschine zu verursachen.

Die mechanischen Teile der Stapelvorrichtung müssen dazu mit sehr hoher Geschwindigkeiten arbeiten. Um die Geschwindigkeiten einigermaßen in erträglichen Grenzen zu halten, werden übereinander zwei Stapel gebildet, die durch temporäre Auflagemittel voneinander getrennt werden. Dadurch wird Zeit gewonnen, um einen fertigen Stapel aus der Stapelvorrichtung herausschaffen zu können.

Die maximale Geschwindigkeit, mit der die Stapel bewegt werden können, ergibt aufgrund des Reibschlusses zwischen den aufeinander liegenden Produkten im Stapel. Würde der Stapel zu schnell beschleunigt und abgebremst werden, würden die Produkte im Stapel gegeneinander verrutschen. Die Haftreibung zwischen den Produkten begrenzt die maximale Beschleunigung und damit auch letztlich die erreichbare Geschwindigkeit. Aufgrund des Zwischenstapelns bzw. der zwei Stapel die temporär übereinander entstehen, wird Zeit gewonnen, um einen fertigen Stapel aus der Maschine herauszuschaffen, nämlich etwa so viel Zeit, wie der nächste Stapel zum Bilden braucht.

Es entsteht jedoch das Problem, die temporären Auflagemittel schnell genug in den Stapelschacht zu bringen, ohne die Gefahr einer Kollision mit den mit hoher Geschwindigkeit ankommenden Produkten. Um die Kollisionwahrscheinlichkeit zu verringern, ist bei der bekannten Maschine ein Rechen vorhanden, der die temporären Auflagemittel bildet. Der Rechen kann mit seinem Zinken durch die Schlitze des stromabwärtsgelegenen Anschlags hindurchragen, um in dem Stapelschacht temporärer Auflagemittel zu bilden. Der Rechen muss in dem Schacht eine Vertikalbewegung vollführen und er wird am unteren Ende des Stapelschachtes aus diesem herausgezogen, außerhalb des Stapelschachtes in die obere Stellung zurückgeführt, um oberhalb des Einschusses der Produkte in den Stapelschacht vorgeschoben zu werden. Sodann wird er im Stapelschacht im Gleichstrom mit den im Schacht herunterfallenden Produkten nach unten bewegt. Auch bei niedriger Absenkegeschwindigkeit besteht keine Gefahr der Kollision mit ankommenden Produkten, weil der Rechen sehr schnell den Bereich passiert, in dem die Produkte über die Abzugswalzen eingeschossen werden.

Damit der Rechen die gewünschte Bewegung vollführt, weist die bekannte Maschine ein Art Kreuzschlitten auf mit zwei rechtwinklig zueinander verlaufenden linearen Achsen. Der Antrieb dieser Anordnung geschieht über zwei endlose Riemen, die mit dem Tragbalken verbunden sind, an dem die Zinken des Rechens befestigt sind. Der Antrieb erfolgt über einen Zahnriemen, der um ortsfest Rollen umläuft. Aufgrund dieser Anordnung vollführt der Rechen immer die gleiche Bewegung, gleichgültig, ob Produkte abgestapelt werden, die in Transportrichtung gesehen kurz oder lang sind.

Die Raumkurve des Riemens muss so gestaltet sein, dass der Hub des Rechens gesehen in Transportrichtung ausreicht, damit die Zinken des Rechens auch bei den größten Produkten hinter den betreffenden Anschlag zurückgezogen werden können. Bei sehr kleinen Produkten entsteht auf diese Weise ein extrem großer Leerhub, der unnötig Zeit kostet und auch bei kleinen Produkten zu sehr hohen Geschwindigkeiten zwingt. Insbesondere kann deswegen auch, die Faltmaschine mit kleinen Produkten nicht mit höherer Geschwindigkeit arbeiten, obwohl dies kleinere Produkte ohne weiteres zulassen würden.

Ferner ist die Kreuzschlittenführung mit den beiden rechtwinklig zueinander liegenden Linearachsen technisch sehr aufwendig und bedingt große zu bewegende Massen mit großen Kräften zweiter Ordnung.

Die temporären Auflagemittel in Gestalt des Rechens, werden bei der bekannten Maschine auch dazu verwendet, um den Stapel aus Faltschachtelschläuchen nieder zu halten und ihn niedergedrückt in eine Ausgabetransporteinrichtung zu überführen.

In diesem Bereich muss der Rechen parallel zum Ausgabeweg geführt werden und steht deswegen über eine längere Zeitspanne nicht zur Aufnahme von Zuschnitten zur Verfügung. Um diese Zeit zu überbrücken, in denen der Rechen zum Abstapeln nicht zur Verfügung steht, anderseits der Hubtisch aber auch nicht benutzt werden kann, werden noch weitere Auflagemittel verwendet in Gestalt von Fingern, die so lange den Stapel aus ankommenden Produkten tragen, bis der Hubtisch von dem vorherigen Stapel freigeworden ist und in die Stapelhöhe nach oben gefahren werden kann.

Die DE 24 59 571 beschreibt eine Stapelvorrichtung für Holzplattenzuschnitte. Übereinander gestapelte Holzplatten werden in einer Trennsägeeinrichtung in Streifen unterschiedlicher Breite aufgetrennt und auf einen Ablagetisch übergeben. Der Ablagetisch hat Keilform und befindet sich in der vorgeschobenen Stellung, in der er die aufgetrennten Platten zugeführt bekommt, oberhalb des zu erzeugenden Stapels. Mittels eines Schlittens an einer starren Führungsbahn kann der Auflagetisch zurückgezogen werden. Beim Zurückziehen schwenkt er um einen geringen Betrag schräg nach unten, damit die Stapel sich nur über einen kurzen Höhenbereich bewegen müssen, wenn sie von dem Auflagetisch auf dem Kopf des Stapels gelangen. Die Führungsschiene selbst an der der Tisch geführt ist, ist starr und ortsunveränderlich.

Ausgehend hiervon ist es Aufgabe der Erfindung eine Vorrichtung zum Abstapeln von flachen Produkten insbesondere von Faltschachtelschläuchen zu schaffen, die flexible an die Größe anpassbar ist, und die mechanisch weniger aufwendig ist.

Diese Aufgabe wird erfindungsgemäße durch die Vorrichtung mit den Merkmalen des Anspruches 1 gelöst.

Bei der erfindungsgemäßen Vorrichtung sind zwei Arten temporärer Auflagemittel vorgesehen. Die ersten Auflagemittel sind Finger oder vergleichbare Elemente, die in das Lichtraumprofil des Stapelschachtes vor oder aus diesem zurückbewegt werden können, ohne dass sie eine Vertikalbewegung vollführen.

Sie befinden sich nicht allzu weit unterhalb jener Ebene, in der die Produkte über die Transporteinrichtung in den Stapelschacht eingeschossen werden. Sie sind jedoch tief genug angeordnet, um einen Stapel aufzunehmen, der während der Zeit entsteht, während der der Hubtisch nicht zur Aufnahme von Produkten bereit steht. Insoweit korreliert die Höhe dieses Stapels mit der Zeit, die benötigt wird, den Hubtisch frei zu bekommen und wieder in die Stapelposition zurückzuführen.

Die zweiten temporären Auflagemittel wirken als Niederhalter, um den auf den Hubtisch gebildeten fertigen Stapel zusammen zu halten und in die Ausgangstransporteinrichtung einzufädeln. Um diese Aufgabe zu erfüllen, müssen die zweiten temporären Auflagemittel zwei Bewegungen vollführen. Sie müssen sich vertikal durch den Stapelschacht bewegen lassen und sie müssen sich obendrein aus dem Lichtraumprofil des Stapelschachtes herausbewegen lassen.

Bei der erfindungsgemäßen Lösung bewegen sich die Zinken der zweiten temporären Auflagemittel nicht parallel zu der Achse des Stapelschachtes, sondern längs einem Kreisbogen mit großem Radius. Hierzu ist eine Schwenkachse vorgesehen, die rechtwinklig zu der Transportrichtung und horizontal verläuft, damit die Bogenbewegung zustande kommt, die eine weitere Linearachse überflüssig macht. Es genügt, bei der erfindungsgemäßen Lösung, wenn sich die zweiten temporären Auflagemittel nur während der Rückzugsbewegung aus dem Stapelschacht und der Vorschubbewegung in dem Stapelschacht längs einer linearen Achse bewegen. Die Bewegung von oben nach unten durch den Stapelschacht und außerhalb des Stapelschachtes von unten nach oben ist keine gerade Bewegung.

Durch entsprechende Lage der Schwenkachse wird dafür gesorgt, dass in der unteren Stellung eine Unterseite der zweiten temporären Auflagemittel parallel zu der Stapelfläche des Hubtisches liegt und dass die Rückzugsbewegung aus dem Stapelschacht parallel zur Auflagefläche des Hubtisches erfolgt.

Es hat sich gezeigt, dass der Winkelfehler der Auflageseite der zweiten Auflagemittel beim Durchwandern des Stapelschachtes keinen negativen Einfluss auf die Qualität des Stapels hat. Dafür kann der mechanische Aufwand zum Führen der zweiten temporären Auflagemittel wesentlich verringert werden.

Die Verwendung von unabhängigen Antrieben, für die Schwenk- und die Vorschub- bzw. Rückzugsbewegung gestattet es, beide Bewegungshübe völlig unabhängig zu justieren. Dadurch wird auch der Leerweg, und somit die Totzeit verringert, um den die Zinken hinter den stromabwärtsgelegenen Anschlag zurückgezogen werden. Die Vorrichtung ist damit in der Lage, auch Faltmaschinen bedienen zu können, die bei kleineren Faltschachtelschläuchen mit höherer Geschwindigkeit arbeitet.

Besonders gutes Abstapeln wird erreicht, wenn der eine Anschlag, vorzugsweise der stromaufwärts gelegene Anschlag als Rüttler ausgebildet ist. Dies ermöglicht auch eine nachträgliche Justage der Faltschachtelschläuche, wenn die Naht geklebt ist und der Kleber noch nicht vollständig erkaltet ist.

Ein zuverlässiger Abtransport der fertigen Stapel kann erreicht werden, wenn die Ausgabetransporteinrichtung mehrere parallel nebeneinander verlaufende Transportbänder umfasst. Das Wegführen des Stapels vom Hubtisch wird verbessert, wenn dieser ebenfalls fächerartig gestaltet ist, und wenigstens eines der Transportbänder bis in eine Lücke zwischen den Zinken des Hubtisches reicht.

Dadurch kann ein niedrig bauender Hubtisch erreicht werden, der keine Rollen aufweist und es wird auch kein Schieber benötigt, um den Stapel vom Hubtisch herunter zu schieben.

Weitere Transportbänder können seitlich neben dem Hubtisch verlaufen und bis zu dessen stromaufwärts gelegener Kante reichen.

Die Leichtgängigkeit der Transportbänder und die Wartungsfreiheit lässt sich verbessern, wenn die Transportbänder im Bereich des jeweiligen Arbeitstrumms durch Rollen unterstützt werden. Hierdurch werden gleitende Auflagen vermieden.

Das Zuhalten des Stapels und damit das notwendige Nachpressen auch der oberen Faltschachtelschläuche wird erreicht, indem der fertige Stapel in eine Niederhaltereinrichtung eingeklemmt wird. Diese ist zweckmäßigerweise auch mit endlosen Transportbändern ausgestattet, die auf der Oberseite des Stapels wirken. Die Arbeitstrumme dieser Transportbänder laufen parallel zu der Fläche, die die Arbeitstrumme der Transportbänder gebildet werden, auf denen die Stapel ruhen.

Im übrigen sind Weiterbildungen der Erfindung Gegenstand von Unteransprüchen. Dabei sollen auch solche Kombinationen als beansprucht angesehen werden, auf die kein ausdrückliches Ausführungsbeispiel gerichtet ist. In der Zeichnung ist ein Ausführungsbeispiel des Gegenstandes der Erfindung dargestellt. Es zeigen:
- Fig. 1: eine Vorrichtung zum Abstapeln von Faltschachtelschläuchen in einer stark schematisierten Seitenansicht und
- Fig. 2-10: die weiter vereinfachte Vorrichtung nach Fig. 1 in den einzelnen Funktionsstufen und
- Fig. 11: die Vorrichtung nach Fig. 1 für besonders große Faltschachtelschläuche bzw. Faltschachtelschläuche mit großer Rücksprungkraft.

Fig. 1 zeigt eine Vorrichtung 1 zum Bilden von Stapeln 2 aus flachen Produkten 3 beispielsweise Faltschachtelzuschnitten oder Faltschachtelschläuchen. Die Darstellung ist stark schematisiert, wobei nur solche Teile veranschaulicht sind, die für das Verständnis wesentlich sind.

Die Produkte 3 laufen bezogen auf Fig. 1 von rechts nach links und kommen beispielsweise aus einer Faltmaschine, in der die Faltschachtelzuschnitte zu Faltschachtelschläuchen geformt werden, die längs der Naht geklebt oder geheftet werden. Somit ist in Fig. 1 eine Richtung nach rechts eine stromaufwärts gelegene Richtung bezogen auf den Strom der Produkte 3 und eine nach links verlaufende Bewegung eine stromabwärts gerichtete Bewegung.

Zu der Vorrichtung 1 gehört ein Maschinengestell 4, das stark schematisiert und aufgeschnitten veranschaulicht ist. Das Maschinengestell 4 weist seitliche Pfeiler 5 auf, die über ein Querjoch 6 miteinander verbunden sind. Die Pfeiler 5 stehen auf einem Bodenfundament 7, auf dem ebenfalls rückwärtige Tragpfeiler 8 aufgeständert sind. Zwischen den rückwertigen Tragständern 8 und den Pfeilern 5 erstreckt sich ein oberes Maschinenjoch 9, auf dem ein Untergestellrahmen 11 befestigt ist.

In dem Maschinengestell 4 ist stromabwärts der beiden Pfeiler 5 ein Stapelschacht 12 ausgebildet, der seitlich offen ist und der in Transportrichtung also stromabwärts von einem Anschlag 13 und stromaufwärts von einem Anschlag 14 begrenzt ist.

Der Anschlag 14 besteht aus einer im wesentlichen Ebenen Platte, die mit vertikalen Schlitzen versehen ist. Die Platte 14 ist an einer Exzenterwelle 15 befestigt, die zwischen den beiden Pfeilern 5 drehbar gelagert ist. Auf diese Weise dient der stromaufwärts gelegene Anschlag 14 als Rüttler. Der Anschlag 13 ist hingegen im Wesentlichen währen des Betriebs feststehend, kann jedoch in seinem Abstand zu dem Anschlag 14 eingestellt werden.

Sowohl der Anschlag 14 als auch der Anschlag 13 definieren Ebenen, die zueinander parallel sind.

Um die Produkte 3 in den Stapelschacht 12 zu transportieren, ist eine Transporteinrichtung 16 vorgesehen, die zwei Transportrollen 17 und 18 umfasst. Die beiden Transportrollen 17 und 18 sind achsparallel horizontal zwischen den beiden Pfeilern 5 gelagert und drehangetrieben.

Ihre Umfangsgeschwindigkeit ist größer als es der Transportgeschwindigkeit entspricht, mit der die Produkte 3 von rechts kommend herangeführt werden.

Die Produkte 3 gelangen in einem kontinuierlichen Strom zu der Transporteinrichtung 16 und sind in dem Strom voneinander beabstandet. Zwischen den Rollen 17 und 18 werden sie mit hoher Geschwindigkeit in den Stapelschacht 12 eingeschossen, und fallen in diesem quer liegend nach unten, wie dies nachstehend noch im einzelnen erläutert ist.

Im unteren Bereich des Stapelschachtes 12 befindet sich ein Hubtisch 19, der mit Hilfe von Lenkern 21 und 22 zwischen den beiden in Fig. 1 erkennbaren Lagen hin und her bewegt werden kann. Der Hubtisch 19 ist nach Art eines Rechens ausgebildet, und weist mehrere parallel zur Transportrichtung sich erstreckende Zinken auf, die über ein Versteifungselement 24 miteinander verbunden sind. Die Bewegung des Hubtisches 19, erfolgt im wesentlichen parallel zu den Flächen, die durch die Anschläge 13 und 14 gebildet sind. Der Anschlag 13 ist ebenfalls als Rechen ausgebildet und besteht aus mehreren im wesentlichen vertikal nach unten hängenden Zinken, zwischen denen vertikal verlaufende und nach unten offene Schlitze enthalten sind.

Im Bereich der oberen Endlage des Hubtisches 19 sind am besten in Fig. 10 erkennbare erste temporäre Auflagemittel 25 und 26 vorgesehen. Die Auflagemittel 25 sind zwei in Längsrichtung bewegliche Finger, die mit Hilfe eines Arbeitszylinders 27 in das Lichtraumprofil des Stapelschachtes 12 vor und aus diesem zurückgezogen werden können. Die beiden Finger 25 führen durch entsprechende Öffnungen in dem stromaufwärts gelegenen Anschlag 14 hindurch und befinden sich unterhalb der unteren Transportrolle 16. Die beiden Finger 25 haben einen solchen Abstand voneinander, dass sie den kleinsten zu verarbeitenden Faltschachtelschlauch seitlich unterstützen können. Für den Fall, dass zwei derartige Finger nicht ausreichen, wenn sehr breite Zuschnitte gestapelt werden sollen, können zusätzlich zu diesen beiden Fingern nach außen hin noch weitere Finger 25 angeordnet werden. Sämtliche Finger 26 werden synchron angetrieben und gleichzeitig in den Stapelschacht 12 vorgeschoben oder zurückgezogen.

Unterhalb des stromabwärtsgelegenen Anschlags 13 befinden sich ebenfalls Finger 26, die ebenfalls in das Lichtraumprofil des Stapelschachtes 12 vor und aus diesem zurückgezogen werden können.

Der Übersichtlichkeit halber sind die Antriebseinrichtungen für die Finger 26 nicht gezeigt.

Die Finger 25, 26 definieren eine Ebene, die rechtwinklig zu dem Anschlag 14 bzw. dem Anschlag 13 verläuft, und die quer zur Transportrichtung nicht geneigt ist.

In dem Stapelschacht ist ein zweites temporäres Auflagemittel wirksam, das ebenfalls als Rechen regelmäßig von einander beabstandeten Zinken 28 ausgebildet ist.

Die Zinken 28 sitzen an einem Querbalken, und ragen je nach Betriebsstellung durch die Schlitze in dem stromabwärtsgelegenen Anschlag 13 in das Lichtraumprofil des Stapelschachtes 12.

Auf der Rückseite des stromabwärtsgelegenen Anschlags 13 befinden sich zwei zueinander parallel Führungsschienen 31, von denen aus Darstellungsgründen lediglich eine erkennbar ist.

Die beiden Führungsschienen 31 sitzen unten an einem Zwischenrahmen 32 und dienen als Führungsschienen für einen Führungsschlitten 33, an dem der Balken 29 unterhalb der Schienen geführt ist. Mit Hilfe einer nicht gezeigten Antriebseinrichtung kann der Schlitten 33 mittels nicht dargestellter Zahnriemen längs den beiden Führungsschienen 31 bewegt werden. Der Zwischenrahmen 32 ist mittels einer Achse 35, die an nicht gezeigten Gestellteilen befestigt ist, schwenkbar in dem Maschinegestell 4 gelagert. Die Achse 35 verläuft unterhalb der Führungsschienen 31.

Die Achse 35 verläuft horizontal und quer zum Transportweg der Produkte 3. Das gegenüberliegende Ende des Zwischenrahmens 32 ist über eine Lenkeranordnung 37 in gestellfesten Vertikalen Führungsschienen 38 geführt. Auch hier ist der Übersichtlichkeit halber die Antriebseinrichtung für die Lenker 37 und einen zugehörigen in den Führungsschienen 38 laufenden Schlitten 41 nicht gezeigt.

Zur Vertikalbewegung des Schlittens 41 kommen beispielsweise Schraubspindeltriebe in Fragen, während die Längsbewegung des Schlittens 33 über endlose Zahnriemen bewerkstelligt wird.

Die Zinken 28 des zweiten temporären Auflagemittels können auf diese Weise hinter den stromabwärtsgelegenen Anschlag 13 zurückgezogen werden, und sie können außerdem eine Schwenkbewegung bzgl. der Achse 35 vollführen.

Auf der Höhe der unteren Stellung des Hubtisches 19 beginnt bei den Pfeilern 5 eine Transporteinrichtung 42, die mehrere parallel nebeneinander verlaufenden endlose Transportbänder in Gestalt von Flachriemen 43 umfasst. Die Riemen 23 sind längs des Transportweges durch Transportrollen 44 unterstützt, die drehbar in dem Maschinengestell gelagert sind. Auf diese Weise bilden die Transportbänder 43 Arbeitstrumme, die sich längs einer Ebene erstrecken, die senkrecht zu Ebenen verläuft, die durch die beiden Anschläge 13 und 14 definiert sind. Die Ebene die durch die Arbeitstrumme der Transportbänder 43 definiert ist, steigt ausgehend von dem Pfeiler 5 an. Der Abstand zwischen den Transportbändern 43 und die Lagerung ist so gewählt, dass sie zum Teil zwischen die Zinken des Hubtisches 19 hineingreifen oder an ihm seitlich vorbeilaufen, so dass eine Kollision vermieden wird.

Oberhalb der Transporteinrichtung 42 befindet sich eine Niederhaltereinrichtung 45, die von drei parallelen nebeneinander verlaufenden Endlosbändern 46 gebildet ist. Den Abstand, den die Endlosbänder voneinander haben, ist so gewählt, dass zwischen ihnen die Zinken 28 Platz finden, wobei ein Transportband 46 in der Mitte der Gruppe von Zinken 28 verläuft. Die hierfür notwendige Umlenkrolle ist neben der Rückseite des Anschlags 13 hinter einer entsprechenden Zinke von diesem gelagert.

Die Niederhaltereinrichtung 45 beginnt knapp hinter dem stromabwärts gelegenen Anschlag 13 und reicht wie gezeigt etwa bis zum Ende der Transporteinrichtung 42. Die Unterkante des Anschlags 13 fluchtet mit der Ebene, die durch die Arbeitstrume der Transportbänder 46 definiert ist Zwischen der Niederhaltereinrichtung 45 und der Transporteinrichtung 42 wird ein Kanal definiert, der am Anfang und am Ende dieselbe lichte Höhe aufweist.

Die Lagerungsrollen für die Transportbänder 43 und 46, sind in der Fig. schematisch angedeutet, im übrigen jedoch nicht weiter beschrieben, da Art und Weise der Lagerung dem Fachmann geläufig ist und im übrigen die Art und Weise der Lagerung für das weitere Verständnis der Erfindung nicht von Bedeutung ist.

Die Funktionsweise der Stapelvorrichtung wird nunmehr anhand der Figuren 2 bis 10 erläutert.

Der Abstand zwischen den beiden Anschlägen 13 und 14 ist durch Justage der Lage des Anschlags 13 eingestellt. Der Abstand ist so gewählt, dass die Produkte 3 im Wesentlichen spielfrei dazwischen passen, wenn sie auf einem der Auflagemittel bzw. dem Hubtisch 19 aufliegen.

In der Ausgangslage nach Fig. 2 ist der Hubtisch 19 in die oberste Stellung angehoben. Die Zinken 28 sind in das Lichtraumprofil des Stapelschachtes 12 vorgeschoben, weil die Führungsschienen 31 in die unterste Lage geschwenkt sind. In dieser Stellung verläuft die Unterseite der Zinken 28 in Verlängerung derjenigen Fläche, die durch die Arbeitstrumme der Förderbänder 46 der Niederhaltereinrichtung 45 definiert ist. Um Kollisionen weitgehend zu vermeiden, fluchten in dieser Stellung die Zinken 28 mit den entsprechenden Lücken in dem Tisch 19.

Die Finger 25 und 26 der ersten Auflagemittel sind in das Lichtraumprofil vorgeschoben und zwar so, dass sie weder mit den Zinken 28 noch mit den Hubtisch 19 kollidieren.

Wenn in dieser Stellung gemäß Fig. 2 der erste Faltschachtelschlauch 3 eingeschossen wird, kommt er auf der Oberseite der Zinken 28 zu liegen. Weitere Faltschachtelschläuche lagern sich auf dem jeweils darunter befindlichen in dem Stapelschacht 12 bereits befindlichen Stapel ab, wie dies Fig. 3 zeigt. Der Stapel wird zunächst noch von der Oberseite der Zinken 28 getragen.

Nachdem einige wenige Faltschachtelschläuche 3 eingetroffen sind, wird wie Fig. 4 zeigt, der Schlitten 33 längs der Führungsschienen 31 zurückgezogen, soweit bis die freien Enden der Zinken 28 vollständig aus dem Stapelschacht 12 herausgezogen sind und hinter dem Anschlag 13 verschwunden sind. Der bereits entstandene niedrige Stapel aus 3 oder 4 übereinander liegenden Faltschachtelschläuchen fällt während des Herausziehen der Zinken 28 aus dem Stapelschacht 12 auf die Finger 25 und 26. Diese werden ebenfalls zurückgezogen, so dass der Stapel, wie Fig. 5 zeigt, nunmehr auf der Oberseite des Hubtisches 19 zu liegen kommt.

In Fig. 4 hat das Anheben der Zinken 28 bereits begonnen. Sie sind ein wenig nach oben gestellt, d.h. sie verlaufen nicht mehr exakt parallel zu der Ebene, entsprechend der Arbeitstrumme der Endlosbänder 46.

Während sich das Abstapeln der Faltschachtelschläuche auf dem Hubtisch 19 vollzieht, werden die Führungsschienen 31 um die Achse 35 nach oben geschwenkt in die obere Endlage. Hierzu werden die Führungsschienen 31 über den Schlitten 41, der in den Führungsschienen 38 geführt und entsprechend angetrieben ist, an ihrem den Anschlag 13 benachbarten Ende angehoben.

Nach Erreichen der oberen Lage, wird der Schwenkantrieb für die Führungsschienen 31 stillgesetzt und statt dessen der Antrieb für den Schlitten 33 in Gang. Die Zinken 28 werden durch die Lücken in dem Anschlag 13 in den Stapelschacht 12 vorgeschoben. In der vorgeschobenen Stellung ist ihre Unterseite deutlich oberhalb jener Ebene, längs derer, die Faltschachtelschläuche 3 in den Stapelschacht 12 eingeschossen werden, wie dies Fig. 5 erkennen lässt.

Sobald die gewünschte Anzahl von Faltschachtelschläuchen in dem Stapel 2 erreicht ist, wird der Schwenkantrieb für die Führungsschienen 31 im Sinne des Absenkens in Gang gesetzt. Dabei laufen die Zinken 28 im Gleichstrom mit den Herunterfallenden Faltschachtelschläuchen 3 nach unten durch den Stapelschacht 12 hindurch.

Während des Übergangs von Fig. 5 nach Fig. 6 wurde kontinuierlich der Hubtisch 19 abgesenkt, in dem Maße, in dem der Stapel 2 höher geworden ist, damit die Oberkante d.h. der Kopf des Stapels etwa immer im selben Abstand von der Einschussebene bliebt, so dass angenähert gleiche Fallverhältnisse für die in den Stapelschacht 12 gelangenden Faltschachtelschläuche vorliegen. Während des Abstapelns wird gleichzeitig über die Exzenterwelle 15 der Anschlag 14 periodisch gegen den Stapel bewegt, um den Stapel zusammen zu rütteln und Verzugsfehler im Falle von verklebten Nähten an den Faltschachtelzuschnitten noch ein wenig zu korrigieren.

Die unteren Lagen der Zuschnitte werden jeweils durch die oberen Lagen geschlossen gehalten. Nur die oberen Lagen können aufgrund der Rücksprungkraft der Wellpappe etwas aufspringen.

Das Absenken der Zinken 28 in dem Stapelschacht 12, geschieht synchronisiert, so dass die Spitzen der Zinken 28, die Einschussebene an den Transportrollen in dem Augenblick passieren, in dem gerade kein Faltschachtelschlauch 3 eingeschlossen wird.

Nachdem die Zinken 28 auf den Stapelkopf abgesenkt sind und diesen zusammendrücken, werden die Finger 25 und 26 vorgeschoben, wie dies Fig. 7 erkennen lässt. In Fig. 7 ist der Stapel zusammengedrückt, indem von oben mit Kraft die Zinken 28 aufgedrückt werden. Damit wird Platz geschaffen, um die Finger 25 und 26 in den Stapelschacht 12 vorzuschieben.

Sobald die Zinken 28 auf dem Stapel 2 ruhen, erfolgt zwangsläufig das weitere Abstapeln auf der Oberseite der Zinken 28, die den darunter befindlichen Stapel 2 zusammengedrückt halten. Nunmehr wird die Transporteinrichtung für den Schlitten 33 in Gang gesetzt, um die Zinken 28 in Stromrichtung zu bewegen. Gleichzeitig werden die Transportbänder 43 der Transporteinrichtung 42 mit eingeschaltet und auch die Transportbänder 46 der Niederhaltereinrichtung 45. Der mit Hilfe der Zinken 28 zusammengedrückte Stapel 2 wird so in den Kanal zwischen der Niederhaltereinrichtung 45 und der Transporteinrichtung 42 eingefädelt und in Transportrichtung befördert, wie dies Fig. 9 zeigt. Dabei laufen alle Teile, die mit dem Stapel 2 in Eingriff stehen, mit der selben Lineargeschwindigkeit.

Nachdem der Stapel 2 gemäß Fig. 10 vollständig eingefädelt ist, was spätestens dann erreicht wird, wenn der Schlitten 33 seine von dem Anschlag 13 am weitesten entfernt liegende Stellung erreicht hat, beginnt der Zyklus bei Fig. 4 erneut.

Während es Wegführens des vollständigen Stapels 2 erfolgt das Abstapeln auf den Fingern 25 und 26, so dass Zeit geschaffen wird, um den jetzt freien Hubtisch 19 wieder in die Aufnahmestellung nach oben zu bewegen. Damit steht im Zusammenwirken zwischen dem Abstapeln auf den Fingern 25 und 26 sowie auf dem Hubtisch 19 genügend Zeit zur Verfügung um die Zinken 28 über ihren verhältnismäßig langen Weg wieder in die Startposition gemäß Fig. 5 zu bringen.

Die Finger 25 und 26 können verhältnismäßig schwach dimensioniert sein, da der Stapel, den sie tragen müssen, bis der Hubtisch wieder in Position steht, verhältnismäßig klein und damit leicht ist.

Der wesentliche Vorteil der erfindungsgemäßen Anordnung besteht darin, dass die Zinken eine Schwenkbewegung bezüglich der Achse 35 vollführen. Dadurch vereinfacht sich die Lagerung wesentlich. Außerdem sind der Schwenkantrieb und der horizontale Antrieb mechanisch voneinander entkoppelt. Auf diese Weise kann der Längshub, den die Zinken 28 parallel zur Fläche des Hubtisches 19 vollführen auf das Maß begrenzt werden, das notwendig ist, um sie gerade hinter den Anschlag 13 zurückzuziehen. Sie brauchen bei kleinen Faltschachtelschläuchen 3 nicht den selben Hub zu durchlaufen wie bei großen Zuschnitten. Auf diese Weise kann die Faltmaschine, die die Faltschachtelzuschnitten 3 erzeugt, bei kleinen Zuschnitten wesentlich schneller laufen als bei großen Zuschnitten, so dass, obwohl die Taktzeit durch die Struktur der Faltriemen vorgegeben ist, ein höherer Durchsatz zustande kommt.

Soweit keine Dimensionierungsangaben für Längen und Breiten gemacht wurden, ergeben sie sich aus der obigen Funktionsbeschreibung in selbstverständlicher Weise.

Bei Faltschachtelschläuchen, die in Transportrichtung gesehen sehr große Abmessungen haben, kann es nach dem Einschießen in den Stapelschacht 12 zu einer vorzeitigen Berührung der vorauseilenden Kante des eingeschossenen Faltschachtelschlauches mit der Oberseite des bereits gebildeten Stapels kommen. Die Vorderkante neigt dann dazu, unter Umständen sich zu verhaken, womit der Karton schräg in dem Schacht 12 liegen bleibt.

Um diesen Effekt zu vermeiden kann, gemäß Fig. 11, das obere Joch 9 oder der Unterrahmen 11 etwas abgesenkt werden, wodurch eine größere Tiefe des Stapelschachtes erreicht wird. An den Pfeilern 5 ist dementsprechend ein weiterer Satz von Fingern 25' vorgesehen, die unterhalb der Finger 25 liegen, und zwar um die Höhe der zusätzlichen Stapelschachttiefe.

Beim Absenken wird entsprechend der stromabwärtsgelegene Anschlag 13 und die Niederhaltereinrichtung 45 entsprechend mit abgesenkt. Da die Finger 26 an dem stromabwärtsgelegenen Rechen 13 befestigt sind, werden hier zusätzliche Elemente eingespart.

Eine Vorrichtung zum Abstapeln von Faltschachtelschläuchen weist einen höhenverstellbaren Hubtisch auf. Oberhalb des Hubtisches befinden sich erste temporäre Auflagemittel, die aus dem Stapelschacht herausgezogen oder in diesen vorgeschoben werden können. Ein weiterer Satz von temporären Auflagemitteln, kann sowohl aus dem Stapelschacht herausgezogen werden, als im Stapelschacht abwärts bewegt werden. Die zweiten Auflagemittel dienen gleichzeitig dazu einen fertigen Stapel zusammen zu drücken um ihn zwischen einer Transportvorrichtung einer Niederhaltereinrichtung einfädeln zu können. Währen der Hubtisch zusammen mit der zweiten Auflageinrichtung mit dem Wegführen des Stapels beschäftigt ist, sorgen die ersten temporären Auflagemittel dafür, dass unterbrechungsfrei dennoch in dem Stapelschacht abgestapelt werden kann.

## Patentansprüche

1. Vorrichtung zum Abstapeln von flachen Produkten zu Stapeln, insbesondere von Faltschachtelzuschnitten (3) oder Faltschachtelschläuchen, die in einem Strom nacheinander ankommen,
mit einem Maschinengestell (4),
mit einer Transporteinrichtung (16), die stromaufwärts in dem Maschinengestell (4) angeordnet ist,
mit einem Stapelschacht (12), der stromabwärts der Transporteinrichtung (16) in dem Maschinengestell (4) angeordnet ist und der stromaufwärts und stromabwärts von jeweils einem Anschlag (13,14) begrenzt ist,
mit einem Hubtisch (19), der in dem Lichtraumprofil des Stapelschachts (12) in dem Maschinengestell (4) auf und ab bewegbar gelagert ist,
mit ersten temporären Auflagemitteln (25,26), die zwischen einer aktiven Stellung, in der sie in das Lichtraumprofil des Stapelschachtes (12) ragen und einer inaktiven Stellung, in der sie aus dem Lichtraumprofil zurückgezogen sind, hin und her beweglich in dem Maschinengestell (4) gelagert sind,
mit einer Ausgangstransporteinrichtung (42), die in dem Lichtraumprofil des Stapelschachtes (12) beginnt und sich stromabwärts in dem Maschinengestell (4) erstreckt,
mit einer Niederhalteeinrichtung (45), die außerhalb des Lichtraumprofils des Stapelschachts beginnt und sich zumindest ein Stück weit längs der Transporteinrichtung und oberhalb von dieser erstreckt, und
mit zweiten temporären Auflagemitteln (28), die an einem Schlitten (33) befestigt sind, der stromabwärts des stromabwärts gelegenen Anschlags (13) geführt ist,
wobei zur Führung des Schlittens (33) wenigstens eine Führungsschiene (31) vorgesehen ist, die um eine Schenkachse (35) schwenkbar ist, die sich horizontal erstreckt und die rechtwinkelig zu der Transportrichtung der Produkte auf der Transporteinrichtung (16) ausgerichtet ist,
wobei die zweiten temporären Auflagemittel (28) derart in dem Maschinengestell (4) gelagert sind, dass sie sowohl zwischen einer aktiven Stellung, in der sie in das Lichtraumprofil des Stapelschachtes (12) ragen, und einer inaktiven Stellung, in der sie aus dem Lichtraumprofil zurückgezogen sind, hin und her beweglich sind und als auch um die außerhalb des Stapelschachtes (12) liegende Schwenkachse (35) schwenkbar sind, damit sie im Gleichstrom mit den sich in dem Stapelschacht (12) vertikal nach unten bewegenden Produkten (3) von oberhalb der Tranporteinrichtung (16) bis auf die Höhe der Niederhalteeinrichtung (45) absenkbar sind.

2. Vorrichtung nach Anspruch 1, **dadurch gekennzeichnet, dass** die Transporteinrichtung (16) eine Transportgeschwindigkeit aufweist, die größer ist als die Geschwindigkeit mit der die Produkte (3) sonst im Strom laufen.

3. Vorrichtung nach Anspruch 1, **dadurch gekennzeichnet, dass** die Transporteinrichtung (16) von zwei achsparallelen gelagerten Transportrollen (17,18) gebildet ist, von denen zumindest eine vorzugsweise beide angetrieben ist.

4. Vorrichtung nach Anspruch 1, **dadurch gekennzeichnet, dass** der Stapelschacht (12) seitlich offen ist.

5. Vorrichtung nach Anspruch 1, **dadurch gekennzeichnet, dass** der stromaufwärts gelegene Anschlag (14) unterhalb der Transporteinrichtung (16) beginnt und bis auf eine Höhe reicht, die tiefer liegt als die Oberseite des Hubtisches (19) in der vollständig abgesenkten Stellung.

6. Vorrichtung nach Anspruch 1, **dadurch gekennzeichnet, dass** der stromaufwärts gelegene Anschlag (14) als Rüttelanschlag ausgebildet ist.

7. Vorrichtung nach Anspruch 1, **dadurch gekennzeichnet, dass** der stromaufwärts gelegene Anschlag (14) in Bewegungsrichtung der vertikal durch den Stapelschacht (12) fallenden Produkte (3) im wesentlichen glatt ist.

8. Vorrichtung nach Anspruch 1, **dadurch gekennzeichnet, dass** der stromaufwärts gelegene Anschlag (13) eine untere Kante aufweist, die sich auf einer Höhe befindet, die tiefer liegt, als die Oberseite des Hubtisches (19) in der höchstens Stellung.

9. Vorrichtung nach Anspruch 1, **dadurch gekennzeichnet, dass** der stromabwärtsgelegene Anschlag (13) die Gestalt eines Rechens() aufweist, mit einer Vielzahl parallel im Abstand zueinander angeordnete Zinken, die vertikal verlaufen und eine zu dem stromaufwärts gelegenen Anschlag (13) im Wesentlichen parallele Flächen definieren.

10. Vorrichtung nach Anspruch 1, **dadurch gekennzeichnet, dass** der Hubtisch (19) die Form eines Rechens aufweist, mit einer Vielzahl parallel im Abstand zueinander angeordneter Zinken, deren freie Enden in Richtung stromabwärts zeigen.

11. Vorrichtung nach Anspruch 1, **dadurch gekennzeichnet, dass** der Hubtisch (19) unterhalb und stromaufwärts des stromaufwärts gelegenen Anschlags (14) in dem Maschinengestell (4) gelagert ist.

12. Vorrichtung nach Anspruch 1, **dadurch gekennzeichnet, dass** der stromaufwärts gelegene Anschlag (14) zum Durchtritt der Lagermittel (22,23) für den Hubtisch (19) Schlitze aufweist.

13. Vorrichtung nach Anspruch 1, **dadurch gekennzeichnet, dass** die ersten temporären Auflagen (25,26) insgesamt wenigstens vier Finger aufweisen, von denen zwei durch eine von dem stromaufwärts gelegene Anschlag (14) definierten Ebene in den Stapelschacht (12) vorschiebbar sind und die anderen beiden durch eine von dem stromabwärts gelegenen Anschlag (13) definierte Ebene in das Lichtraumprofil des Stapelschachtes (12) vorschiebbar sind, und dass die Finger (25,26) im vorgeschobenen Zustand eine Auflagefläche definieren, die im Wesentlichen rechtwinklig zu dem stromaufwärts gelegenen und dem stromaufwärts gelegenen Anschlag (13,14) verläuft.

14. Vorrichtung nach Anspruch 1, **dadurch gekennzeichnet, dass** die Ausgangstransporteinrichtung (42) mehrere parallel nebeneinander verlaufende Transportbänder (43) aufweist.

15. Vorrichtung nach Anspruch 14, **dadurch gekennzeichnet, dass** der Hubtisch (19) rechenförmig mit wenigstens zwei Zinken ausgebildet ist, und dass wenigstens eines der Transportbänder (43) bis zwischen die Zinken reicht.

16. Vorrichtung nach Anspruch 14, **dadurch gekennzeichnet, dass** die, bezogen auf die Breite des Transportweges, außenliegenden Transportbänder (43) um Umlenkrollen umlaufen, die seitlich neben dem Hubtisch (19) in der Nähe des stromaufwärts liegenden Anschlags (14) in dem Maschinengestell (4) gelagert sind.

17. Vorrichtung nach Anspruch 14, **dadurch gekennzeichnet, dass** sämtliche Transportbänder (43) mit der selben Transportgeschwindigkeit laufen und angetrieben sind.

18. Vorrichtung nach Anspruch 14, **dadurch gekennzeichnet, dass** die Transportbänder (43) mit ihren Arbeitstrummen eine Transportebene definieren, die in Transportrichtung ansteigt.

19. Vorrichtung nach Anspruch 14, **dadurch gekennzeichnet, dass** die Transportbänder im Bereich ihrer Arbeitstrumme durch Rollen (44) unterstützt sind.

20. Vorrichtung nach Anspruch 1, **dadurch gekennzeichnet, dass** die Niederhaltereinrichtung (45) von einer Vielzahl parallel nebeneinander angeordneter endloser Transportbänder (46) gebildet ist.

21. Vorrichtung nach Anspruch 20, **dadurch gekennzeichnet, dass** die Tranportbänder (46) der Niederhaltereinrichtung (42) um Umlenkrollen umlaufen, die stromabwärts neben dem stromabwärts liegenden Anschlag (13) in dem Maschinengestellt (4) drehbar gelagert ist.

22. Vorrichtung nach den Ansprüchen 14 und 20, **dadurch gekennzeichnet, dass** die Arbeitstrumme der Transportbänder (46) der Niederhaltereinrichtung (42) eine Ebene definieren, die zu der Ebene der Transportbänder (43) der Transporteinrichtung (42) parallel ist.

23. Vorrichtung nach den Ansprüchen 14 und 20, **dadurch gekennzeichnet, dass** die Transportbänder (43) der Transporteinrichtung (42) und die Transportbänder (46) der Niederhaltereinrichtung (45) mit der gleichen Geschwindigkeit laufen.

24. Vorrichtung nach Anspruch 1, **dadurch gekennzeichnet, dass** die zweiten temporären Auflagemittel (28) von einem Rechen gebildet sind, der parallel in Abstand zueinander angeordnete Zinken aufweist, die in den Lücken zwischen den Zinken des stromabwärtsliegenden Anschlags (13) hindurch bewegbar sind.

25. Vorrichtung nach Anspruch 1, **dadurch gekennzeichnet, dass** der wenigstens einen Führungsschiene (31) Antriebsmittel (37,38,41) zugeordnet sind, um die Führungsschiene (31) um die Schwenkachse (35) auf und ab zu schwenken.

26. Vorrichtung nach Anspruch 1, **dadurch gekennzeichnet, dass** Antriebsmittel vorgesehen sind, um den Schlitten (33) längs der Führungsschiene (31) zu führen.

27. Vorrichtung nach Anspruch 1, **dadurch gekennzeichnet, dass** Steuerungsmittel vorhanden sind, um die Bewegung der beweglichen Teile der Vorrichtung (1) miteinander zu koordinieren.

28. Vorrichtung nach Anspruch 1, **dadurch gekennzeichnet, dass** die Antriebseinrichtung (37,38,41) für die Führungsschienen (31) eine Vertikalführung (38) umfasst, in der ein weiterer Einstellschlitten (41) vertikal bewegbar ist, an dem die Führungsschiene (31) angebunden ist.

29. Vorrichtung nach Anspruch 1, **dadurch gekennzeichnet, dass** der stromabwärts gelegene Anschlag (13) einstellbar in dem Maschinengestell (4) gehaltert ist, derart, dass sein Abstand zu dem stromaufwärts gelegenen Anschlag an die Abmessungen der Produkte (3), gesehen in Transportrichtung einstellbar ist, um die Tiefe des Lichtraumprofils des Stapelschachtes (12) einzustellen.

30. Vorrichtung nach Anspruch 1, **dadurch gekennzeichnet, dass** der Hub der zweiten temporären Auflagemittel (28) in Richtung parallel zu den Führungsschienen (31) einstellbar ist, derart, dass der Leerhub, um den die Zinken der zweiten temporären Auflagemittel (28) aus dem Lichtprofil des Stapelschachtes (12) herausgezogen werden, minimierbar ist.

31. Vorrichtung nach Anspruch 1, **dadurch gekennzeichnet, dass** der Antrieb (37,38,41) zum Schwenken der Führungsschienen (31) um die Schwenkachse (35) und der Antrieb zum Längsverfahren des Schlittens (33) des zweiten temporären Auflagemittel (28) mechanisch voneinander entkoppelt ist, derart, dass die Bewegungen zeitlich und in ihrem Hub voneinander unabhängig sind.

32. Vorrichtung nach Anspruch 1, **dadurch gekennzeichnet, dass** die Niederhaltereinrichtung (45) in Richtung senkrecht zu der durch die Transporteinrichtung (42) definierten Transportebene veränderbar ist.

33. Vorrichtung nach Anspruch 1, **dadurch gekennzeichnet, dass** dritte temporären Auflagemittel (25') vorgesehen sind, zu denen wenigstens zwei Finger gehören, die sich auf der Höhe der abgesenkten Niederhaltereinrichtung (45) im Bereich des stromaufwärts gelegenen Anschlags (14) befinden.

34. Vorrichtung nach Anspruch 1, **dadurch gekennzeichnet, dass** die zweiten temporären Auflagemittel (28) in eine untere Stellung bringbar sind, in der ihre Unterseite sich auf der Höhe einer Ebene befindet, die durch die Arbeitstrumme der Niederhaltereinrichtung (45) definiert ist.

35. Vorrichtung nach Anspruch 34, **dadurch gekennzeichnet, dass** in der unteren Stellung die Führungsschiene (31) für die zweiten temporären Auflagemittel (28) parallel zu der durch die Arbeitstrumme der Niederhaltereinrichtung (45) definierten Ebene verläuft.

36. Vorrichtung nach Anspruch 1, **dadurch gekennzeichnet, dass** zum Wegführen des Stapels (2) aus dem Stapelschacht (12) die zweiten temporären Auflagemittel (28) mit der selben linearen Geschwindigkeit aus dem Stapelschacht (12) herausgezogen werden, mit der sich die Arbeitstrumme der Transporteinrichtung (42) und die Arbeitstrumme der Niederhaltereinrichtung (45) bewegen.

37. Vorrichtung nach Anspruch 1, **dadurch gekennzeichnet, dass** zumindest eines Endlosbänder (46) der Niederhaltereinrichtung (45) bis in die Nähe der Rückseite des stromabwärts gelegnen Anschlags (13) reicht und zwischen zwei Zinken des zurückgezogenen zweiten temporären Stapelmittels (28) verläuft.

## Claims

1. Device for de-stacking flat products into stacks, in particular folding box blanks (3) or folding box tubes, which advance in a stream one after the other, with a machine frame (4),
with a transport means (16), which is arranged upstream in the machine frame (4),
with a stacking shaft (12), which is arranged downstream of the transport means (16) in the machine frame (4) and which is restricted upstream and downstream by a respective stop (13, 14),
with an elevating platform (19), which is disposed in the clearance space of the stacking shaft (12) to be movable up and down in the machine frame (4),
with first temporary supporting elements (25, 26), which are disposed in the machine frame (4) to be movable back and forth between an active position, in which they project into the clearance space of the stacking shaft (12), and an inactive position, in which they are retracted out of the clearance space,
with an initial transport means (42), which begins in the clearance space of the stacking shaft (12) and extends downstream in the machine frame (4),
with a hold-down means (45), which begins outside the clearance space of the stacking shaft and extends at least a short distance along the transport means and above this, and
with second temporary supporting elements (28), which are fastened to a slide (33), which is guided upstream of the stop (13) located downstream,
wherein for guidance of the slide (33) at least one guide rail (31) is provided, which can swivel around a swivel axis (35), which extends horizontally and which is oriented at right angles to the transport direction of the products on the transport means (16),
wherein the second temporary supporting elements (28) are disposed in the machine frame (4) in such a manner that they are movable back and forth between an active position, in which they project into the clearance space of the stacking shaft (12), and an inactive position, in which they are retracted out of the clearance space, and also can swivel around the swivel axis (35) lying outside the stacking shaft (12), so that in parallel flow with the products (3) moving vertically downwards in the stacking shaft (12) they can be lowered from above the transport means (16) down to the level of the hold-down means (45).

2. Device according to Claim 1, **characterised in that** the transport means (16) has a transport speed higher than the speed at which the products (3) otherwise run in the stream.

3. Device according to Claim 1, **characterised in that** the transport means (16) is formed from two transport rollers (17, 18) disposed axis-parallel, of which one and preferably both is/are driven.

4. Device according to Claim 1, **characterised in that** the stacking shaft (12) is open at the side.

5. Device according to Claim 1, **characterised in that** the stop (14) located upstream begins below the transport means (16) and reaches as far as a level, which lies lower than the upper side of the elevating platform (19) in the completely lowered position.

6. Device according to Claim 1, **characterised in that** the stop (14) located upstream is configured as a shaker stop.

7. Device according to Claim 1, **characterised in that** the stop (14) located upstream is substantially smooth in the direction of movement of the products (3) falling vertically through the stacking shaft (12).

8. Device according to Claim 1, **characterised in that** the stop (13?) located upstream has a lower edge, which is located at a level, which lies lower than the upper side of the elevating platform (19) in the highest position.

9. Device according to Claim 1, **characterised in that** the stop (13) located downstream has the shape of a rake with a plurality of spaced prongs arranged parallel to one another, which run vertically and define a face substantially parallel to the stop (13?) located upstream.

10. Device according to Claim 1, **characterised in that** the elevating platform (19) has the shape of a rake with a plurality of spaced prongs arranged parallel to one another, the free ends of which point downstream.

11. Device according to Claim 1, **characterised in that** the elevating platform (19) is disposed in the machine frame (4) below and upstream of the stop (14) located upstream.

12. Device according to Claim 1, **characterised in that** the stop (14) located upstream has slots for the bearing elements (22, 23) for the elevating platform (19) to pass through.

13. Device according to Claim 1, **characterised in that** the first temporary supports (25, 26) have a total of at least four fingers, of which two can be advanced into the stacking shaft (12) through a plane defined by the stop (14) located upstream and the other two can be advanced into the clearance space of the stacking shaft (12) through a plane defined by the stop (13) located downstream, and that when advanced the fingers (25, 26) define a supporting face, which runs substantially at right angles to the stops (13, 14) located downstream and upstream.

14. Device according to Claim 1, **characterised in that** the initial transport means (42) has several transport belts (43) running parallel and adjacent to one another.

15. Device according to Claim 14, **characterised in that** the elevating platform (19) is configured in the form of a rake with at least two prongs, and that at least one of the transport belts (43) extends to between the prongs.

16. Device according to Claim 14, **characterised in that** the transport belts (43) located on the outside, in relation to the width of the transport path, revolve around deflection rollers, which are disposed in the machine frame (4) laterally next to the elevating platform (19) in the vicinity of the stop (14) located upstream.

17. Device according to Claim 14, **characterised in that** all transport belts (43) run and are driven at the same transport speed.

18. Device according to Claim 14, **characterised in that** with their working ends the transport belts (43) define a transport plane, which ascends in transport direction.

19. Device according to Claim 14, **characterised in that** the transport belts are supported by rollers (44) in the region of their working ends.

20. Device according to Claim 1, **characterised in that** the hold-down means (45) is formed by a plurality of continuous transport belts (46) arranged parallel and adjacent to one another.

21. Device according to Claim 20, **characterised in that** the transport belts (46) of the hold-down means (42) revolve around deflection rollers, which are rotatably disposed in the machine frame (4) downstream next to the stop (13) located downstream.

22. Device according to Claims 14 and 20, **characterised in that** the working ends of the transport belts (46) of the hold-down means (42) define a plane, which is parallel to the plane of the transport belts (43) of the transport means (42).

23. Device according to Claims 14 and 20, **characterised in that** the transport belts (43) of the transport means (42) and the transport belts (46) of the hold-down means (45) run at the same speed.

24. Device according to Claim 1, **characterised in that** the second temporary supporting elements (28) are formed by a rake, which has spaced prongs arranged parallel to one another, which are movable into the gaps between the prongs of the stop (13) located downstream.

25. Device according to Claim 1, **characterised in that** the at least one guide rail (31) has associated drive elements (37, 38, 41) to swivel the guide rail (31) up and down around the swivel axis (35).

26. Device according to Claim 1, **characterised in that** drive elements are provided to guide the slide (33) along the guide rail (31).

27. Device according to Claim 1, **characterised in that** control elements are present to coordinate the movements of the moving parts of the device (1) with one another.

28. Device according to Claim 1, **characterised in that** the drive means (37, 38, 41) for the guide rails (31) comprises a vertical guidance (38), in which a further adjusting slide (41) is vertically movable, to which the guide rail (31) is attached.

29. Device according to Claim 1, **characterised in that** the stop (13) located downstream is adjustably held in the machine frame (4) in such a manner that its distance from the stop located upstream is adjustable to the dimensions of the products (3), viewed in transport direction, in order to adjust the depth of the clearance space of the stacking shaft (12). -

30. Device according to Claim 1, **characterised in that** the stroke of the second temporary supporting elements (28) is adjustable in a direction parallel to the guide rails (31) in such a manner that the return stroke, by which the prongs of the second temporary supporting elements (28) are drawn out of the clearance space of the stacking shaft (12), can be minimised.

31. Device according to Claim 1, **characterised in that** the drive (37, 38, 41) for swivelling the guide rails (31) around the swivel axis (35) and the drive for running the slide (33) of the second temporary supporting element (28) longitudinally are disengaged mechanically from one another in such a manner that the movements are independent of one another with respect to time and stroke.

32. Device according to Claim 1, **characterised in that** the hold-down means (45) can be changed in direction perpendicular to the transport plane defined by the transport means (42).

33. Device according to Claim 1, **characterised in that** third temporary supporting elements (25') are provided, which include at least two fingers, which are located on the level of the lowered hold-down means (45) in the region of the stop (14) located upstream.

34. Device according to Claim 1, **characterised in that** the second temporary supporting elements (28) can be moved into a lower position, in which their underside is located on the level of a plane, which is defined by the working ends of the hold-down means (45).

35. Device according to Claim 34, **characterised in that** in the lower position the guide rail (31) for the second temporary supporting elements (28) runs parallel to the plane defined by the working ends of the hold-down means (45).

36. Device according to Claim 1, **characterised in that** to guide the stack (2) out of the stacking shaft (12), the second temporary supporting elements (28) are drawn out of the stacking shaft (12) at the same linear speed, at which the working ends of the transport means (42) and the working ends of the hold-down means (45) move.

37. Device according to Claim 1, **characterised in that** at least one of the continuous belts (46) of the hold-down means (45) extends into the vicinity of the rear side of the stop (13) located downstream and runs between two prongs of the retracted second temporary stacking element (28).

## Revendications

1. Installation d'empilage de produits plats pour former des piles, en particulier de boîtes pliantes découpées (3) ou de tubes de boîtes pliantes qui arrivent les un(e)s après les autres dans un flux, comprenant
- un bâti de machine (4),
- un dispositif de transport (16) qui est placé en amont dans le bâti de machine (4),
- un compartiment d'empilage (12) qui est disposé dans le bâti de machine (4), en aval du dispositif de transport (16), et qui est délimité en amont et en aval, respectivement par une butée (13, 14),
- une table élévatrice (19) qui est installée dans le bâti de machine (4), de manière à pouvoir monter et descendre dans le profil d'espace libre du compartiment d'empilage (12),
- des premiers moyens d'appui temporaire (25, 26) qui sont montés avec possibilité de déplacement de va-et-vient entre une position active, dans laquelle ils avancent dans le profil d'espace libre du compartiment d'empilage (12), et une position non active dans laquelle ils sont retirés du profil d'espace libre,
- un dispositif de transport de sortie (42) qui commence dans le profil d'espace libre du compartiment d'empilage (12) et s'étend en aval dans le bâti de machine (4),
- un dispositif presseur (45) qui commence à l'extérieur du profil d'espace libre du compartiment d'empilage et s'étend au moins sur une certaine distance le long du moyen de transport et au-dessus de celui-ci, et
- des deuxièmes moyens d'appui temporaire (28) qui sont fixés à un chariot (33) guidé en aval de la butée (13) située en aval,
au moins un rail de guidage (31) étant prévu pour le guidage du chariot (33), ledit rail pouvant pivoter autour d'un axe de pivotement (35) qui est horizontal et est orienté perpendiculairement à la direction de transport des produits sur le dispositif de transport (16),
les deuxièmes moyens d'appui temporaire (28) étant montés dans le bâti de machine (4) de manière telle qu'ils puissent aussi bien être déplacés en va-et-vient entre une position active, dans laquelle ils avancent dans le profil d'espace libre du compartiment d'empilage (12), et une position non active dans laquelle ils sont retirés du profil d'espace libre, qu'être pivotés autour de l'axe de pivotement (35) situé à l'extérieur du compartiment d'empilage (12), afin qu'ils puissent être abaissés dans le même sens que les produits (3) se déplaçant verticalement vers le bas dans le compartiment d'empilage (12), d'un point situé au-dessus du dispositif de transport (16) jusqu'à hauteur du dispositif presseur (45).

2. Installation selon la revendication 1, **caractérisée par le fait que** le dispositif de transport (16) présente une vitesse de transport qui est supérieure à la vitesse avec laquelle les produits (3) se déplacent par ailleurs dans le flux.

3. Installation selon la revendication 1, **caractérisée par le fait que** le dispositif de transport (16) est constitué de deux rouleaux de transport (17, 18) qui sont montés parallèles l'un à l'autre et dont au moins un, de préférence les deux rouleaux, est entraîné.

4. Installation selon la revendication 1, **caractérisée par le fait que** le compartiment d'empilage (12) est ouvert sur le côté.

5. Installation selon la revendication 1, **caractérisée par le fait que** la butée (14) située en amont commence en dessous du dispositif de transport (16) et s'étend jusqu'à une hauteur qui se situe en dessous de la face supérieure de la table élévatrice (19), dans la position complètement abaissée.

6. Installation selon la revendication 1, **caractérisée par le fait que** la butée (14) située en amont est réalisée sous forme de butée vibrante.

7. Installation selon la revendication 1, **caractérisée par le fait que** la butée (14) située en amont est sensiblement lisse dans le sens du déplacement des produits (3) qui tombent verticalement dans le compartiment d'empilage (12).

8. Installation selon la revendication 1, **caractérisée par le fait que** la butée (13) aval présente un bord inférieur qui se trouve à une hauteur située en dessous de la face supérieure de la table élévatrice (19), dans la position la plus haute.

9. Installation selon la revendication 1, **caractérisée par le fait que** la butée (13) située en aval présente la forme d'un râteau avec une pluralité de dents parallèles, disposées à distance les unes des autres, qui s'étendant dans la direction verticale et définissent une surface sensiblement parallèle à la butée (14) située en amont.

10. Installation selon la revendication 1, **caractérisée par le fait que** la table élévatrice (19) présente la forme d'un râteau avec une pluralité de dents parallèles qui sont disposées à distance les unes des autres et dont les extrémités libres sont orientées en aval. '

11. Installation selon la revendication 1, **caractérisée par le fait que** la table élévatrice (19) est montée dans le bâti de machine (4), en dessous de la butée (14) située en amont et en amont de celle-ci.

12. Installation selon la revendication 1, **caractérisée par le fait que** la butée (14) située en amont présente des fentes pour le passage des moyens de support (22, 23) de la table élévatrice (19).

13. Installation selon la revendication 1, **caractérisée par le fait que** les premiers moyens d'appui temporaire (25, 26) présentent au total au moins quatre bras dont deux peuvent être avancés dans le compartiment d'empilage (12) à travers un plan défini par la butée (14) amont, les deux autres bras pouvant être avancés dans le profil d'espace libre du compartiment d'empilage (12) à travers un plan défini par la butée (13) aval, et **par le fait que** dans la position avancée, les bras (25, 26) définissent une surface d'appui qui est sensiblement perpendiculaire aux butées (13, 14) aval et amont.

14. Installation selon la revendication 1, **caractérisée par le fait que** le dispositif de transport de sortie (42) présente plusieurs bandes transporteuses (43) s'étendant parallèlement les unes aux autres.

15. Installation selon la revendication 14, **caractérisée par le fait que** la table élévatrice (19) est réalisée sous forme de râteau, avec au moins deux dents, et qu'au moins l'une des bandes transporteuses (43) s'étend entre les dents.

16. Installation selon la revendication 14, **caractérisée par le fait que** les bandes transporteuses (43) situées à l'extérieur, rapporté à la largeur du chemin de transport, circulent autour de rouleaux de renvoi qui sont montés dans le bâti de machine (4), sur les côtés de la table élévatrice (19) et dans le voisinage de la butée (14) amont.

17. Installation selon la revendication 14, **caractérisée par le fait que** toutes les bandes transporteuses (43) circulent et sont entraînées à la même vitesse de transport.

18. Installation selon la revendication 14, **caractérisée par le fait que** les bandes transporteuses (43) définissent avec leurs brins de travail un plan de transport qui monte dans le sens du transport.

19. Installation selon la revendication 14, **caractérisée par le fait que** les bandes transporteuses sont soutenues par des rouleaux (44) dans la région de leurs brins de travail.

20. Installation selon la revendication 1, **caractérisée par le fait que** le dispositif presseur (45) est constitué d'une pluralité de bandes transporteuses sans fin (46) disposées parallèlement les unes aux autres.

21. Installation selon la revendication 20, **caractérisée par le fait que** les bandes transporteuses (46) du dispositif presseur (45) circulent sur des rouleaux de renvoi qui sont montés tournants en aval dans le bâti de machine (4), à côté de la butée (13) située en aval.

22. Installation selon les revendications 14 et 20, **caractérisée par le fait que** les brins de travail des bandes transporteuses (46) du dispositif presseur (45) définissent un plan qui est parallèle au plan des bandes transporteuses (43) du dispositif de transport (42).

23. Installation selon les revendications 14 et 20, **caractérisée par le fait que** les bandes transporteuses (43) du dispositif de transport (42) et les bandes transporteuses (46) du dispositif presseur (45) circulent à la même vitesse.

24. Installation selon la revendication 1, **caractérisée par le fait que** les deuxièmes moyens d'appui temporaire (28) sont constitués d'un râteau présentant des dents parallèles qui sont disposées à distance les unes des autres et peuvent être déplacées dans les espaces entre les dents de la butée (13) aval.

25. Installation selon la revendication 1, **caractérisée par le fait qu'**au rail de guidage (31), au nombre d'au moins un, sont associés des moyens d'entraînement (37, 38, 41) pour faire pivoter le rail de guidage (31) vers le haut et vers le bas autour de l'axe de pivotement (35).

26. Installation selon la revendication 1, **caractérisée par le fait qu'**il est prévu des moyens d'entraînement pour guider le chariot (33) le long du rail de guidage (31).

27. Installation selon la revendication 1, **caractérisée par le fait qu'**il est prévu des moyens de commande pour coordonner entre eux les mouvements des éléments mobiles de l'installation (1).

28. Installation selon la revendication 1, **caractérisée par le fait que** le dispositif d'entraînement (37, 38, 41) pour le rail de guidage (31) comprend un guide vertical (38) dans lequel peut être déplacé verticalement un chariot de réglage (41) supplémentaire, auquel est lié le rail de guidage (31).

29. Installation selon la revendication 1, **caractérisée par le fait que** la butée (13) située en aval est montée avec possibilité de réglage dans le bâti de machine (4), de manière telle que sa distance par rapport à la butée située en amont puisse être adaptée aux dimensions des produits (3), vu dans le sens du transport, afin de régler la profondeur de profil d'espace libre du compartiment d'empilage (12).

30. Installation selon la revendication 1, **caractérisée par le fait que** la course des deuxièmes moyens d'appui temporaire (28) peut être réglée dans la direction parallèle aux rails de guidage (31), de manière à pouvoir réduire à un minimum la course à vide avec laquelle les dents des deuxièmes moyens d'appui temporaire (28) sont retirées du profil d'espace libre du compartiment d'empilage (12).

31. Installation selon la revendication 1, **caractérisée par le fait que** le moyen d'entraînement (37, 38, 41) pour faire pivoter les rails de guidage (31) autour de l'axe de pivotement (35) et le moyen d'entraînement pour le déplacement longitudinal du chariot (33) du deuxième moyen d'appui temporaire (28) sont découplés mécaniquement l'un de l'autre de manière telle que leurs mouvements soient indépendants l'un de l'autre en termes de temps et de course.

32. Installation selon la revendication 1, **caractérisée par le fait que** le dispositif presseur (45) peut être modifié dans la direction perpendiculaire au plan de transport défini par le dispositif de transport (42).

33. Installation selon la revendication 1, **caractérisée par le fait qu'**il est prévu des troisièmes moyens d'appui temporaire (25') comportant au moins deux bras qui se situent au niveau du dispositif presseur (45) abaissé, dans la région de la butée (14) située en amont.

34. Installation selon la revendication 1, **caractérisée par le fait que** les deuxièmes moyens d'appui temporaire (28) peuvent être amenés dans une position inférieure dans laquelle leur face inférieure se situe au niveau d'un plan qui est défini par les brins de travail du dispositif presseur (45).

35. Installation selon la revendication 34, **caractérisée par le fait que** dans la position inférieure, le rail de guidage (31) pour les deuxièmes moyens d'appui temporaire (28) est parallèle au plan défini par les brins de travail du dispositif presseur (45).

36. Installation selon la revendication 1, **caractérisée par le fait que** pour évacuer la pile (2) du compartiment d'empilage (12), les deuxièmes moyens d'appui temporaire (28) sont retirés du compartiment (12) à la même vitesse linéaire avec laquelle se déplacent les brins de travail du dispositif de transport (42) et les brins de travail du dispositif presseur (45).

37. Installation selon la revendication 1, **caractérisée par le fait qu'**au moins une des bandes sans fin (46) du dispositif presseur (45) s'étend jusqu'à proximité de la face arrière de la butée (13) située en aval et passe entre les deux dents du deuxième moyen d'empilage temporaire (28) en retrait.
